# EUROPÄISCHE PATENTSCHRIFT

(11) **EP 3 323 775 B1**
(45) Veröffentlichungstag und Bekanntmachung des Hinweises auf die Patenterteilung: **05.06.2019**
(21) Anmeldenummer: 17001892.3
(22) Anmeldetag: 20.11.2017
(51) Int. Cl.: B67D 7/02, B67D 1/08

(54) **VENTILEINSATZ UND BEHÄLTER**
VALVE INSERT AND CONTAINER
INSERT DE VANNE ET RÉCIPIENT

(30) Priorität: 22.11.2016 DE 102016013852
(43) Veröffentlichungstag der Anmeldung: 23.05.2018
(73) Patentinhaber: FASS-FRISCH GmbH, 75031 Eppingen-Muehlbach (DE)
(72) Erfinder: GRITTMANN, Dennis, 75031 Eppingen (DE); KRÜGER, Gerd, 75031 Eppingen (DE); DIEFENBACHER, Michael, 75056 Sulzfeld (DE)
(74) Vertreter: mepat Patentanwälte

(56) Entgegenhaltungen:
- WO-A1-2015/003187
- GB-A- 789 729
- US-A1- 2005 092 392
- US-E- R E33 969

## Beschreibung

Die Erfindung betrifft einen Ventileinsatz zur Anordnung in einer Behälteröffnung, beispielsweise in einer Öffnung eines Fasses, sowie eine Ventileinsatzanordnung, die den erfindungsgemäßen Ventileinsatz mit einer Befestigungsvorrichtung umfasst, und ferner einen entsprechenden Behälter, der mit einem solchen Ventileinsatz oder sogar mit der Ventileinsatzanordnung ausgerüstet ist.

Aus dem Stand der Technik ist bekannt, Behälter wie Ein- oder Mehrwegfässer, auch Kegs genannt, mit einem Ventileinsatz ("Fitting") zu versehen, der Strömungswege für Medien in und aus dem Behälter bereitstellt, die jeweils mittels eines Ventils öffen- und schließbar sind, beispielsweise gezeigt in der GB 789 729.

In DE 101 38 365 A1, die sich auf ein Einweg-Keg bezieht, wird ein Fitting gezeigt, das zwei koaxial zentrierte Strömungswege aufweist. Dabei ist ein federbelastetes Hohlzylinderrohr in einer Öffnung angeordnet, die sich durch das Fitting erstreckt. Durch das Hohlzylinderrohr verläuft ein erster Strömungsweg, der durch einen federbelasteten Kugelkörper verschlossen wird. Der zweite Strömungsweg verläuft koaxial um das Hohlzylinderrohr, das als Ventilkörper zum Verschließen des zweiten Strömungswegs eine ebenfalls federbelastete außenumfängliche Ringscheibe aufweist.

Ein Ventileinsatz für einen Behälter wie ein Fass, der in EP 1 773 709 B1 beschrieben ist, die sich eigentlich auf einen Zapfhahnadapter bezieht, weist Strömungswege auf, die jeweils mit einem federbelasteten Ventil verschlossen sind, wobei ein erster Strömungsweg für das Produkt zentriert im Ventileinsatz angeordnet ist, während der zweite und dritte Strömungsweg, die zum Gasfluss in den oder aus dem Behälter vorgesehen sind, radial davon beabstandet sind.

Aus US 4 756 347 A ist eine Ventilanordnung zur unlösbaren Anordnung in der Öffnung eines Behälters bekannt, um den Behälter befüllen zu können. Zum Zapfen von Bier wird die Ventilanordnung durch einen Adapter mit einem Stopfenkörper ergänzt, der eine axiale Bohrung mit einem oberen und einem durchmesservergrößerten unteren Abschnitt aufweist, in dem das Ventilgehäuse der Ventilanordnung aufgenommen wird. Das Ventilgehäuse hat eine axiale Bohrung, in der ein Ventilkörper beweglich angeordnet ist. Die axiale Bohrung fluchtet mit der Bohrung im Stopfenkörper, in deren oberen Abschnitt ist ein Anschlussventilkörper beweglich angeordnet, der an seinem unteren Ende in abdichtenden Eingriff mit dem Ventilkörper der Ventilanordnung steht. Durch den Anschlussventilkörper und den Ventilkörper erstreckt sich eine Zentralbohrung, die mit radialen Öffnungen zwischen zwei Flanschen am oberen Ende des Anschlussventilkörpers und am unteren Ende des Ventilkörpers kommuniziert. Eine Feder, die sich an einem Siphonteil abstützt, mit dem das Ventilgehäuse am unteren Ende verbunden ist, drückt den Ventilkörper und den Anschlussventilkörper nach oben in eine Schließposition, in der die Flansche, die die radialen Öffnungen umgeben, abdichtend an der Innenfläche des oberen Bohrungsabschnitts bzw. der Bohrung im Ventilgehäuse anliegen. Durch den Stopfenkörper erstrecken sich zwei axial beabstandete radiale Gewindebohrungen in den oberen Bohrungsabschnitt, wobei die obere Gewindebohrung zum Anschluss eines Zapfhahns und die untere Gewindebohrung zum Anschluss einer Druckgasquelle vorgesehen sind. In der Stirnfläche des Stopfenkörpers befindet sich eine Öffnung, durch die ein Stift eingeführt werden kann, um den Anschlussventilkörper zusammen mit dem Ventilkörper gegen die Rückstellkraft der Feder in eine Öffnungsposition zu überführen, in der zwei Strömungswege durch die Ventilanordnung mit dem Adapter freigegeben werden. Durch den Stopfenkörper erstrecken sich zwei axial beabstandete radiale Gewindebohrungen in den oberen Bohrungsabschnitt. Die obere Gewindebohrung ist zum Anschluss eines Zapfhahns und die untere Gewindebohrung zum Anschluss einer Druckgasquelle vorgesehen. Ein erster Strömungsweg in der Öffnungsposition der Ventilanordnung verläuft aus dem Behälter durch das Siphonteil, durch die Zentralbohrung in den Ventilkörpern aus den radialen Öffnungen am oberen Ende des Anschlussventilkörpers in die obere Gewindebohrung zum Zapfhahn. Ein zweiter Strömungsweg verläuft (von der Druckgasquelle) durch die untere Gewindebohrung, durch den oberen Bohrungsabschnitt im Stopfenkörper, durch einen Ringspalt zwischen den Ventilkörpern und dem Ventilgehäuse zu radialen Bohrungen im Ventilgehäuse, die mit dem Behälterinneren kommunizieren. Nachteilig bei dieser Ventilanordnung mit dem Adapter entsteht in der Schließposition der Ventilanordnung ein weiterer Strömungsweg von der Druckgasquelle durch die untere Gewindebohrung, durch den oberen Bohrungsabschnitt im Stopfenkörper in die obere Gewindebohrung zum Zapfhahn, der somit immer sorgfältig verschlossen sein muss, wenn das Ventil unbetätigt ist, da ansonsten das Druckgas durch den Zapfhahn entweicht.

Bei allen bislang bekannten Ventileinsätzen für derartige Behälter, die zur Befüllung mit einem kohlensäurehaltigen Getränk, insbesondere Bier, vorgesehen sind, besteht, sobald ein entsprechender Zapfaufsatz angeordnet und in Betrieb genommen wurde, das Problem des Nachtropfens nach einem erfolgten Zapfvorgang, wobei eine gewisse Restmenge des gezapften Getränks, resp. Biers, die im Auslaufrohr des Zapfaufsatzes nach Schließen des Zapfventils vorliegt, aus diesem langsam herauströpfelt und dadurch zu einer Verschmutzung des Zapfplatzes führt.

Dieses Problem wird zwar in der US 3 556 143 A adressiert, allerdings wird dort ein Bierzapfhahn offenbart, der nicht an einem Behälter, sondern an einer Leitung angeschlossen wird und damit nur einen Strömungsweg, nämlich jenen aus der Leitung, bereitstellt. Der offenbarte Zapfhahn basiert auf einem rohrartigen Grundkörper, durch den sich eine Durchgangsbohrung erstreckt, von der benachbart zur Anschlussöffnung ein Ausgaberohr schräg nach unten geneigt und auf der Oberseite ein Anschlussabschnitt zu einer Aufnahmeplattform für einen Schaltmagneten abzweigen. An deren Unterseite befinden sich zwei Öffnungen, wobei eine anschlussnahe Öffnung die Durchgangsbohrung mit dem Ausgaberohr verbindet, und die anschlussferne Öffnung mit der Umgebung kommuniziert. In der Durchgangsbohrung wird ein Ventilkolben beweglich geführt, der einen Ventilkopf-, Schaft- und Zylinderabschnitt aufweist. Der Ventilkopfabschnitt ist der Anschlussöffnung zugewandt, der Betätigungszylinderabschnitt liegt im Bereich des Anschlussabschnitts bzw. der Öffnungen. Der Zylinderabschnitt weist einen Schlitz auf, in den zur Betätigung des Ventilkolbens ein Stift geführt wird, der durch den Anschlussabschnitt hindurch von dem Schaltmagneten auf einer Kreisbahn bewegt wird. Weiter weist der Zylinderabschnitt auf der Unterseite eine Längsnut auf, die in der Schließposition des Kolbens sich über beide Öffnungen an der Unterseite der Durchgangsbohrung erstreckt, sodass ein Luftstrom von der Umgebung in das Ausgaberohr ermöglicht wird, der das Ausfließen von Bierrückständen aus der Durchgangsbohrung gestattet. Allerdings eignet sich dieser Zapfhahn nicht als Armatur an einem Behälter wie einem Fass bzw. Keg, das mit einem Druckgas durch dieselbe Armatur beaufschlagt werden soll, wozu diese Armaturen einen zweiten Strömungsweg, der mit dem Behälterinneren kommuniziert, aufweisen müssen.

Ausgehend von diesem Stand der Technik ist es Aufgabe der vorliegenden Erfindung, einen verbesserten Ventileinsatz für einen Behälter wie ein Fass bzw. Keg bereitzustellen, der zumindest zwei Strömungswege in den und aus dem Behälter bereitstellt und der ein Nachtropfen nach einem erfolgten Zapfvorgang verhindert.

Diese Aufgabe wird durch einen Ventileinsatz mit den Merkmalen des Anspruchs 1 gelöst.

Eine weitere Aufgabe, einen hinsichtlich des Nachtropfens verbesserten Ventileinsatz ideal in einer Öffnung eines Behälters anordnen zu können, wird durch die Ventilanordnung mit den Merkmalen des Anspruchs 9 gelöst.

Die weitere Aufgabe, einen Behälter mit Ventileinsatz bereitzustellen, der ohne Nachtropfen beim Zapfen betrieben werden kann, wird durch den Behälter mit den Merkmalen des unabhängigen Anspruchs 10 gelöst.

Weiterbildungen der Vorrichtungen sind in den Unteransprüchen ausgeführt.

Ein erfindungsgemäßer Ventileinsatz, der zur Anordnung in der Öffnung eines Behälters, insbesondere eines Ein- oder Mehrwegfasses, wie beispielsweise eines Kegs, vorgesehen ist, weist einen rotationssymmetrischen Stopfenkörper mit zumindest zwei axialen Bohrungen auf. Dabei wird hierin mit "axial" nicht nur in Bezug auf die Symmetrieachse der rotationssymmetrischen Form des Stopfenkörpers verstanden, sondern es sollen auch "axialparallele" Bohrungen umfasst sein, in Bezug auf beliebige Längsachsen durch den Stopfenkörper, die parallel zur Symmetrieachse sind. Die axialen Bohrungen stellen, wenn der Ventileinsatz in seiner vorgesehenen Funktion in der Öffnung eines Behälters angeordnet ist, Strömungswege in den und aus dem Behälter bereit. In den Bohrungen sind betätigbare federbelastete Ventile angeordnet, mit denen jeder Strömungsweg geöffnet und verschlossen werden kann.

Eine erste Ausführungsform des erfindungsgemäßen Ventileinsatzes, mit dem obige Aufgabe gelöst wird, sieht vor, dass eine erste der axialen Bohrungen nicht zentrisch angeordnet ist und zwischen einem oberen Bohrungsabschnitt und einem damit fluchtenden unteren Bohrungsabschnitt einen durchmesserverengten Abschnitt aufweist. Ferner mündet der obere Bohrungsabschnitt in eine durchmesservergrößerte Aufnahmebohrung, die sich zu einer Stirnseite des Stopfenkörpers erstreckt, die bei bestimmungsgemäßer Anordnung des Ventileinsatzes in der Öffnung des Behälters von dem Behälter abgewandt ist. Weiter weist der Stopfenkörper eine erste radiale Bohrung, die in die Aufnahmebohrung mündet, und axial dazu beabstandet eine zweite radiale Bohrung auf, die in den oberen Bohrungsabschnitt mündet. Hierbei weist der Ventileinsatz eine zusammenwirkende Ventilkombination aus zwei Ventilen auf: Diese umfasst ein erstes Ventil mit einem ersten Ventilsitz, der in dem oberen Bohrungsabschnitt zwischen der Aufnahmebohrung und der Einmündung der zweiten radialen Bohrung vorliegt, und ein zweites Ventil mit einem zweiten Ventilsitz, der durch den durchmesserverengten Abschnitt gebildet wird.

Auf diese Weise können mit der zusammenwirkenden Ventilkombination zwei Strömungswege gemeinsam oder wechselweise verschlossen werden, wobei sich
- ein erster Strömungsweg von der ersten radialen Bohrung durch die Aufnahmebohrung über den oberen Bohrungsabschnitt in die zweite radiale Bohrung und
- ein zweiter Strömungsweg von dem unteren Bohrungsabschnitt durch den durchmesserverengten Abschnitt über den oberen Bohrungsabschnitt in die zweite radiale Bohrung erstrecken.

Der zweite Strömungsweg wird durch Öffnen des zweiten Ventils ("Zapfventil") zum Zapfen eines Produkts (Getränk, Bier) aus einem Behälter eingesetzt, wobei vorgesehen sein kann, dass sich an die zweite radiale Bohrung ein Zapfauslauf anschließt, der beispielsweise ein Rohr oder eine Leitung sein kann und der Teil einer hier nicht näher beschriebenen Zapfarmatur sein kann.

Der erste Strömungsweg durch den Ventileinsatz hingegen führt in der Gebrauchsanordnung des Ventileinsatzes in einer Behälteröffnung nicht in den oder aus dem Behälter, sondern ermöglicht, wenn das erste Ventil ("Belüftungsventil") geöffnet ist, eine Belüftung des Zapfauslaufs, der an die zweite radiale Bohrung angeschlossen wird. Die zusammenwirkende Ventilkombination verhindert, dass beide Ventile gleichzeitig geöffnet sind, so dass die zweite radiale Bohrung bzw. der Zapfauslauf nur dann belüftet werden kann, wenn nicht gezapft wird. Durch die Belüftung des Zapfauslaufs nach dem Zapfen allerdings wird erreicht, dass nach dem Zapfen im Zapfauslauf keine Produktreste verbleiben, die bei Armaturen und Fittings des Stands der Technik langsam aus dem Zapfauslauf nachtropften, da nun mit dem erfindungsgemäßen Ventileinsatz beim Schließen des Zapfventils kein Unterdruck im Zapfauslauf mehr entsteht, und dort beim Schließen des Zapfventils noch vorliegende Produktreste vollständig mit dem Produktstrom auslaufen können.

Die erste radiale Bohrung kann im Folgenden auch als Belüftungsbohrung und die zweite radiale Bohrung als Zapfanschlussbohrung bezeichnet sein.

Eine zusammenwirkende Ventilkombination einer weiteren Ausführungsform eines erfindungsgemäßen Ventileinsatzes kann vorsehen, dass das erste Ventil (Belüftungsventil) durch einen Ventilabschnitt eines Betätigungsstifts gebildet wird, der axial bewegbar in der Aufnahmebohrung und dem oberen Bohrungsabschnitt, der den ersten Ventilsitz aufweist, angeordnet ist. Der Ventilabschnitt ist zwischen einem Betätigungskopf auf der behälterabgewandten Seite und einem Stößelabschnitt auf der anderen Seite des Betätigungsstifts angeordnet. Das zweite Ventil (Zapfventil) wird durch ein von dem Betätigungsstift separates, aber mit dem Stößelabschnitt in Wirkverbindung bringbares Zapfventilteil mit einem Dichtsitzabschnitt gebildet, der axial bewegbar in dem unteren Bohrungsabschnitt und dem durchmesserverengten Abschnitt, der den zweiten Ventilsitz bildet, angeordnet ist.

Um diese zusammenwirkende Ventilkombination zum gemeinsamen oder wechselweisen Verschließen der zwei Strömungswege zu betätigen, kann der Betätigungsstift zwischen drei Betätigungsstellungen bewegt werden, wobei
- in einer ersten, oberen Betätigungsstellung, die die Ausgangsstellung des unbetätigten Betätigungsstifts ist und bei der der Ventilabschnitt in der Aufnahmebohrung vorliegt und der Stößelabschnitt von dem Zapfventilteil beabstandet ist, der erste Strömungsweg (Belüftung) freigegeben und der zweite Strömungsweg (Zapfen) verschlossen ist, und
- in einer zweiten, mittleren Betätigungsstellung, bei der der Ventilabschnitt in dem ersten Ventilsitz in dessen oberen Bereich vorliegt und der Stößelabschnitt das Zapfventilteil berührt, aber noch nicht bewegt hat, beide Strömungswege verschlossen sind, und
- in einer dritten, unteren Betätigungsstellung, bei der der Ventilabschnitt in dem ersten Ventilsitz in dessen unteren Bereich vorliegt und das Zapfventilteil durch die Zusammenwirkung mit dem Stößelabschnitt von dem zweiten Ventilsitz beabstandet vorliegt, der erste Strömungsweg verschlossen und der zweiten Strömungsweg freigegeben ist.

Für das Zusammenwirken der Ventile der Ventilkombination sind die axialen Längen von Ventilabschnitt und Stößelabschnitt, die Länge des oberen Bohrungsabschnitts und die Lage des Zapfventilsitzes bzw. die Abmessungen des Zapfventilteils aufeinander abgestimmt, sodass das Zapfventilteil nur dann zum Öffnen bewegt werden kann, wenn das Belüftungsventil geschlossen ist.

Um auch ein gegebenenfalls erforderliches Spann- bzw. Zapfgas durch den Ventileinsatz in dessen Gebrauchsanordnung in den Behälter zuführen zu können, kann der Stopfenkörper eine weitere axiale, ebenfalls nicht zentrisch angeordnete Bohrung zur Bereitstellung eines weiteren Strömungswegs aufweisen, wobei in einem unteren Bohrungsabschnitt ein federbelastetes (Rückschlag-) Ventil axial bewegbar angeordnet ist.

Für die Rückstellfedern des ersten und zweiten Ventils der Ventilkombination ist in einer weiteren Ausführungsform des Ventileinsatzes vorgesehen, dass um den Ventilabschnitt eine Rückstellfeder angeordnet ist, die sich an einer Rückseite des Kopfabschnitts und an einem Absatz der Aufnahmebohrung abstützt, der zwischen dem oberen Bohrungsabschnitt und der durchmesservergrößerten Aufnahmebohrung ausgebildet ist. Zur Führung der Rückstellfeder ist konzentrisch um die Öffnung des oberen Bohrungsabschnitts auf dem Absatz in der Aufnahmebohrung ein Ringwall ausgebildet, der nicht nur der positionierten Anordnung der Rückstellfeder dient, sondern zudem den ersten Ventilsitz im oberen Bohrungsabschnitt verlängert. Zudem kann der Ringwall einen Anschlag für den Kopfabschnitt des Betätigungsstifts in der dritten Betätigungsstellung bereitstellen.

Zur Abdichtung des kolbenartigen Ventilabschnitts in dem Ventilsitz des zylindrischen oberen Bohrungsabschnitts zum Schließen des Belüftungsventils kann der Ventilabschnitt des Betätigungsstifts eine Ringnut mit einem darin angeordneten Gleitdichtring aufweisen.

Zur Sicherung der Rückstellfedern der Ventile (Zapfventil und CO₂-Ventil) in den unteren Bohrungsabschnitten kann der Ventileinsatz einen behälterseitig angeordneten Stopfen mit Zapfenabschnitten aufweisen, die in die unteren Bohrungsabschnitte hineinragend angeordnet sind. An den Stirnseiten der Zapfenabschnitte stützen sich die Rückstellfedern ab, d. h., die Zapfenabschnitte stellen einen Anschlag für Rückstellfedern des Zapfventilteils und des Rückschlagventils bereit. Damit die durch die unteren Bohrungsabschnitte bereitgestellten Strömungswege in den bzw. aus dem Behälter nicht unterbrochen werden, verlaufen entsprechende Bohrungen durch den Stopfen und durch die Zapfenabschnitte, die den jeweiligen Strömungsweg fortsetzen.

Dabei kann in einer der Bohrungen, die sich durch denjenigen Zapfenabschnitt erstreckt, der dem zum Zapfventilteil führenden unteren Bohrungsabschnitt zugeordnet ist, ein auf eine Länge des Behälters abgestimmtes Steigrohr angeordnet sein.

Für ein zuverlässiges und geführtes Zusammenwirken der beiden Ventile kann der Stößelabschnitt an seinem dem Zapfventilteil zugewandten Ende als durchmesserreduzierter Zapfenabschnitt ausgebildet sein, der in eine dazu korrespondierende Aufnahmebohrung im Dichtsitzabschnitt des Zapfventilteils aufgenommen wird. Der Abstand zwischen dem Ende des Zapfenabschnitts und dem Zapfventilteil bzw. dem Boden der Aufnahmebohrung kann so gewählt sein, dass das Ende des Zapfenabschnitts auch schon in der ersten, oberen Stellung des Betätigungsstifts in die Aufnahmebohrung in dem Dichtsitzabschnitt hineinragt, so dass bei der weiteren Betätigung in die zweite oder dritte Stellung des Betätigungsstifts ein sicherer Eingriff gewährleistet ist und ein axialer Versatz zuverlässig verhindert wird. In der zweiten Stellung kontaktiert dann der Zapfenabschnitt mit seinem Ende den Boden der Aufnahmebohrung im Dichtsitzabschnitt, so dass bei der weiteren Betätigung des Betätigungsstifts in die dritte Stellung das Zapfventilteil aus seinem Ventilsitz gedrückt wird.

Ferner betrifft die Erfindung eine Ventileinsatzanordnung, die den erfindungsgemäßen Ventileinsatz zur Anordnung in einer Öffnung eines Behälters und eine Befestigungsvorrichtung zur Befestigung des Ventileinsatzes in der Öffnung des Behälters aufweist. Die Befestigungsvorrichtung ermöglicht die sichere, nicht zerstörungsfrei lösbare und abgedichtete Befestigung des erfindungsgemäßen Ventileinsatzes in der Öffnung des Behälters. Dabei ist vorgesehen, dass sich der Durchmesser des Stopfenkörpers des Ventileinsatzes von einem oberen, behälterabgewandten Abschnitt unter Ausbildung einer radialen Stufe unterhalb der radialen Bohrung zu einem unteren behälterzugewandten Abschnitt verringert. In diesen unteren behälterzugewandten Abschnitt ist zudem eine außenumfängliche Nut eingebracht. Die Befestigungsvorrichtung weist einen Ringflansch mit einer Hülse auf, die sich axial von einem Flanschkragen erstreckt und eine umfängliche nach innen weisende Wölbung aufweist, und einen Rastring, bei dem sich von einer Ringscheibe in axialer Richtung vom Innenumfang radial nach innen weisende Rastringhaken und im Bereich des Außenumfangs in gleicher axialer Richtung ein Ringwall erstrecken. Zur Befestigung ist die Hülse um den unteren behälterzugewandten Abschnitt des Stopfenkörpers angeordnet und die Ringscheibe des Rastrings ist zwischen dem Flanschkragen und der radialen Stufe des Stopfenkörpers angeordnet, sodass der Ringwall den Flanschkragen einfasst und die Rastringhaken durch die Wölbung der Hülse in die außenumfängliche Nut gepresst werden, bzw. der Ventileinsatz die Rastringhaken gegen die Wölbung der Hülse spreizt.

Ein weiterer Gegenstand der Erfindung ist ein Behälter, der in einer Öffnung einen erfindungsgemäßen Ventileinsatz aufweist. Der Ventileinsatz stellt zumindest zwei mittels eines betätigbaren federbelasteten Ventils öffen- und verschließbare Strömungswege in den und aus dem Behälter bereit.

Bevorzugt ist der Ventileinsatz, der in dem erfindungsgemäßen Behälter angeordnet ist, ein solcher erfindungsgemäßer Ventileinsatz, der Bestandteil einer Ventileinsatzanordnung ist, die neben dem Ventileinsatz zur Anordnung in einer Öffnung eines Behälters eine Befestigungsvorrichtung zur Befestigung des Ventileinsatzes in dieser Öffnung aufweist. Der Ventileinsatz ist dabei mittels eines Ringflansches mit umfänglicher, nach innen gewölbter Hülse und mittels eines Rastrings abgedichtet in der Behälteröffnung angeordnet, wobei der Ventileinsatz die Rastringhaken des Rastrings gegen die Wölbung der Hülse spreizt.

Weitere Ausführungsformen der Vorrichtungen sowie einige der Vorteile, die mit diesen und weiteren Ausführungsformen verbunden sind, werden durch die nachfolgende ausführliche Beschreibung unter Bezug auf die begleitenden Figuren deutlich und besser verständlich. Gegenstände oder Teile derselben, die im Wesentlichen gleich oder ähnlich sind, können mit denselben Bezugszeichen versehen sein. Die Figuren sind lediglich eine schematische Darstellung einer Ausführungsform der Erfindung.

Dabei zeigen:
- **Fig. 1**: eine Seitenschnittansicht des Ventileinsatzes,
- **Fig. 2**: eine Seitenschnittansicht des in einer Behälteröffnung abgedichtet angeordneten Ventileinsatzes mit montierter Schutzkappe,
- **Fig. 3**: eine Seitenschnittansicht entsprechend Fig. 2 mit abgehobener Schutzkappe und mit dem Betätigungsstift in der oberen, ersten Betätigungsstellung,
- **Fig. 4**: eine Seitenschnittansicht entsprechend Fig. 2 mit geöffnetem CO₂-Rückschlagventil,
- **Fig. 5**: eine Seitenschnittansicht entsprechend Fig. 2 mit dem Betätigungsstift in der mittleren, zweiten Betätigungsstellung,
- **Fig. 6**: eine Seitenschnittansicht entsprechend Fig. 2 mit dem Betätigungsstift in der unteren, dritten Betätigungsstellung,
- **Fig. 7**: a bis c Seitenschnittansichten des Ventileinsatzes in den drei Betätigungsstellungen mit Strömungswegen.

Die erfindungsgemäße Vorrichtung bezieht sich auf einen Ventileinsatz 1, wie er beispielhaft in den **Fig. 1 bis 7a****,****b,c** zum Einsatz in der Öffnung 2' eines Behälters bzw. Fasses 2 dargestellt ist. Das Fass 2 ist nicht im Ganzen gezeigt, sondern lediglich der Abschnitt, der die Öffnung 2' umfasst.

**Fig. 1** zeigt einen Ventileinsatz 1, der mittels einer Befestigungsvorrichtung aus einem Ringflansch 4 und einem Rastring 3 abgedichtet in der Öffnung 2' eines Behälters 2 angeordnet ist. Eine vom Prinzip her ähnliche abgedichtete Verschlussanordnung, allerdings mit einem Verschlussstopfen anstelle eines Ventileinsatzes, ist in DE 10 2012 007 642 B4 offenbart, auf die hiermit vollumfänglich Bezug genommen wird.

Zur Befestigung des Ventileinsatzes 1 in der Öffnung 2' des Behälters 2 mit der Befestigungsvorrichtung ist vorgesehen, dass der Durchmesser des Stopfenkörpers 10 in dem unteren behälterzugewandten Abschnitt 10a, der durch die Behälteröffnung 2' in den Behälter 2 hineinragt, geringer ist als der des oberen, behälterabgewandten Abschnitts 10b, in dem die Aufnahmebohrungen 11, 13 sowie die radialen Bohrungen 14, 16 vorliegen. Zwischen beiden Stopfenkörperabschnitten 10a, 10b ist eine umfängliche Stufe ausgebildet. Weiter weist der untere behälterzugewandte Abschnitt 10a eine außenumfängliche Nut 10c auf. In diese Nut 10c greifen Rastringhaken 3a eines Rastrings 3 ein, der zwischen dem Stopfenkörper 10 und dem Ringflansch 4 angeordnet ist. Der Ringflansch 4 presst dabei mit der Hülse 4b, die sich axial von einem Flanschkragen 4a erstreckt und eine umfängliche nach innen weisende Wölbung aufweist und den unteren Abschnitt 10a umgibt, die Rastringhaken 3a des Rastrings 3 in die Nut 10c des Stopfenkörpers 10. Genauer gesagt wird diese Pressung durch eine radial nach innen gerichtete Wölbung der Hülse 4b erreicht, wenn diese in die Behälteröffnung 2' gepresst ist. Der Rastring 3, bei dem sich die Rastringhaken 3a von der Ringscheibe 3b vom Innenumfang aus in axialer Richtung radial nach innen weisend erstrecken, weist im Bereich des Außenumfangs zudem einen Ringwall 3c auf, der den Flanschkragen 4a einfasst, während die Ringscheibe 3b zwischen dem Flanschkragen 4a und der radialen Stufe des Stopfenkörpers 10 angeordnet ist.

Der Stopfenkörper 10 des Ventileinsatzes 1 weist an der Stirnseite 10', die von dem Behälter 2 abgewandt ist, zwei nicht zentrische Aufnahmebohrungen 11, 13 auf. In der in der Darstellung linken Aufnahmebohrung 11 ist zum Anschluss einer nicht dargestellten CO₂-Anschlussleitung oder eines Anschlussrohrs ein Haltering 24 für einen nicht dargestellten Dichtungsring angeordnet. Dieser wird vor Anordnung des Halterings 24 in die unter dem Haltering 24 gebildete Ringnut der Aufnahmebohrung 11 eingelegt. Die Aufnahmebohrung 11 verjüngt sich stufenweise zu einem abgeschrägten Boden, wo sich nach einem verengten Übergang ein zylindrischer axialer, nicht zentrischer unterer Bohrungsabschnitt 12 anschließt. Die Form des Übergangs von der Aufnahmebohrung 11 zu dem unteren Bohrungsabschnitt 12 mit dem abgeschrägten Boden sorgt bei Anordnung einer Gasanschlussvorrichtung (z. B. eines Kohlensäuredegens) in der Aufnahmebohrung 11 dafür, dass der am Rand des Bodens der Aufnahmebohrung 11 liegende Übergang nicht verschlossen wird. Eine schräg geführte Aufnahmebohrung von der Stirnfläche 10' zu dem unteren Bohrungsabschnitt 12 ist zwar denkbar, werkzeugtechnisch aber deutlich komplizierter zu realisieren. Der Durchmesser des Stopfenkörpers 10 im unteren Abschnitt 10a hängt von der Größe der unteren Bohrungsabschnitte 12, 17 ab, die sich dort erstrecken. Aus Platzgründen sind im gezeigten Beispiel die Achsen der Aufnahmebohrung 11 und des unteren Bohrungsabschnitts 12 so versetzt, dass der Übergang dazwischen am Rand des Bodens der Aufnahmebohrung 11 vorliegt - bei abweichender Dimensionierung des Stopfenkörpers 10 ist aber auch möglich, dass die Aufnahmebohrung 11 und der untere Bohrungsabschnitt 12 miteinander fluchten.

In diesem unteren Bohrungsabschnitt 12 ist ein Rückschlagventil 18 angeordnet, das von einer Feder 21 gegen einen Absatz gedrückt wird, der an dem Übergang des unteren Bohrungsabschnitts 12 zum verengten Übergang ausgebildet ist. Zum Halten der Feder 21 weist das Rückschlagventil 18 auf der behälterzugewandten Seite einen durchmesserverringerten Zapfenabschnitt 18a auf, der in die Feder 21 hineinragt, die so auf den so gebildeten Absatz zwischen Zapfenabschnitt 18a und Kolbenabschnitt 18b einwirkt. Der Kolbenabschnitt 18b des als Spritzgussteil fertigbaren Rückschlagventils weist im vorliegenden Beispiel materialsparend eine Ausnehmung auf, um Einfallstellen beim Spritzgießen des Kunststoffteils zu vermeiden. Am anderen Ende stützt sich die Feder auf der ringförmigen Stirnfläche 25c eines Zapfenabschnitts 25 b des Stopfens 25 ab, der mit dem Zapfenabschnitt 25b in dem unteren Bohrungsabschnitt 12 angeordnet ist, wobei die Bohrung 25a, die sich durch den Stopfen 25 und durch den Zapfenabschnitt 25b erstreckt, den durch die Aufnahmebohrung 11 und den unteren Bohrungsabschnitt 12 verlaufenden Strömungsweg für CO₂ in den Behälter 2 fortsetzt. Die mit dem unteren Bohrungsabschnitt 12 kommunizierende Bohrung 25a weitet sich im gezeigten Beispiel von oben nach unten auf, da sich so der Stopfen 15 bei seiner Herstellung leichter entformen lässt.

Auch die Rückstellfeder 21 des Zapfventilteils 20 stützt sich an dem entsprechenden Zapfenabschnitt 25b des Stopfens 25 ab, allerdings ist hierbei im gezeigten Beispiel im Zapfenabschnitt 25b eine von der Durchtrittsbohrung 25 abgesetzte Aufnahmebohrung vorgesehen, so dass sich die Feder 21 auf dem Absatz 25c abstützt.

Entsprechend den Durchmesserunterschieden der beiden unteren Bohrungsabschnitte 12, 17 sind auch die Zapfenabschnitte 25b des Stopfens 25 mit korrespondierenden unterschiedlichen Durchmessern ausgebildet, so dass eine versehentliche falsche Montage nicht möglich ist. Zudem ist zum Zapfen in der Durchgangsbohrung 25a, die durch den Zapfabschnitt 25b verläuft, der in dem zum Zapfventil 20 führenden unteren Bohrungsabschnitt 17 hineinragend angeordnet ist, ein Steigrohr 26 angeordnet, das sich in der Gebrauchsanordnung des Ventils 1 entsprechend der Länge des Behälters 2 bis knapp oberhalb des Bodens des Behälters 2 erstreckt.

Das Zapfventilteil 20 wird von der Feder 21, die in einer durch den Buchsenabschnitt 20b bereitgestellten behälterzugewandten Ausnehmung aufgenommen ist, gegen den Absatz 17b, der den Zapfventilsitz bildet, und den durchmesserverjüngten Abschnitt 17a zwischen dem oberen Bohrungsabschnitt 15 und dem unteren Bohrungsabschnitt 17 gedrückt. Im dargestellten Beispiel verjüngt sich der durchmesserreduzierte Abschnitt 17a von unten nach oben, so dass auch der Dichtsitzabschnitt 20a des Zapfventilteils 20 eine entsprechende konische Form aufweist. Die konische Form gestattet beim Öffnen des Zapfventils eine bessere Durchflussregelung.

Wird das Zapfventilteil 20 gegen die Federkraft aus dem Ventilsitz 17b gedrückt, kann das mit Gas (z. B. CO₂) bespannte Produkt aus dem Behälter 2 durch die Steigleitung 26, den unteren Bohrungsabschnitt 17, den durchmesserreduzierten Abschnitt 17a in den oberen Bohrungsabschnitt 15 und von dort in die radiale Bohrung 16 (Zapfanschlussbohrung) gelangen, an die zum Zapfen eine entsprechende Auslaufleitung oder Rohr (nicht dargestellt) angeschlossen sein wird.

Für das Zusammenwirken mit dem Betätigungsstift 19 weist das Zapfventilteil 20 im Dichtsitzabschnitt 20a eine Ausnehmung auf, die korrespondierend zu einem Zapfenabschnitt 19d am Ende des Stößelabschnitts 19c des Betätigungsstifts 19 ausgebildet ist.

Der Betätigungsstift 19 erstreckt sich ausgehend von dem Betätigungskopf 19a, dessen Oberfläche in der ersten, oberen Stellung bzw. Ausgangsstellung, die in **Fig. 1** dargestellt ist, in der Ebene der Stirnfläche 10' des Stopfenkörpers 10 liegt, mit dem sich an den Betätigungskopf 19a anschließenden kolbenartigen Ventilabschnitt 19b in der in Bezug auf den oberen Bohrungsabschnitt 15 durchmesservergrößerten Aufnahmebohrung 13. Der sich an den Ventilabschnitt 19b anschließende Stößelabschnitt 19c erstreckt sich durch den oberen Bohrungsabschnitt 15, wobei der Zapfenabschnitt 19d in die Ausnehmung im Dichtsitzabschnitt 20a des Zapfventilteils 20 hineinragt. Der obere Teil des oberen Bohrungsabschnitts, der sich axial zwischen der radialen Zapfanschlussbohrung 16 und der Aufnahmebohrung 13 erstreckt, stellt den Ventilsitz 15a für den Ventilabschnitt 19b des Betätigungsstifts 19 zum Schließen des Belüftungsventils bereit. In der in **Fig. 1** gezeigten Ausgangsstellung findet eine Belüftung der radialen Zapfanschlussbohrung 16 (und der daran angeschlossenen Auslaufleitung/rohr) durch die obere radiale Belüftungsbohrung 14 über die Aufnahmebohrung 13 und den oberen Bohrungsabschnitt 15 statt (Strömungsweg a, vgl. **Fig. 7**), wodurch erfindungsgemäß das Nachtropfen beim Zapfen verhindert wird. Beim Zapfen (Strömungsweg b in **Fig. 7**) mit dem Betätigungsstift 19 in der dritten Stellung, sodass das Zapfventilteil 20 infolge des Zusammenwirkens mit dem Betätigungsstift 19 aus dem Ventilsitz 17a gedrückt ist, ist durch dieses Zusammenwirken sichergestellt, dass das Belüftungsventil geschlossen ist, da hierbei der Ventilabschnitt 19b des Betätigungsstifts 19 im unteren Bereich des Ventilsitzes 15a liegt. Die zweite, mittlere Stellung des Betätigungsstifts 19 mit dem Ventilabschnitt 19b im oberen Bereich des Ventilsitzes 15a, in der beide Strömungswege a, b verschlossen sind, stellt sicher, dass das Belüftungsventil geschlossen ist, ehe das Zapfventil geöffnet wird.

Für das dichte Verschließen des zylinderkolbenförmigen Ventilabschnitts 19b in dem zylindrisch geformten Ventilsitz 15a des oberen Bohrungsabschnitts 15 ist eine umfängliche Ringnut im Ventilabschnitt 19b vorgesehen, in der ein Gleitdichtring 22 aufgenommen ist, der die axiale Bewegung im Ventilsitz 15a zulässt, aber dennoch zuverlässig abdichtet. Mittels Rückstellfeder 21 wird der Betätigungsstift 19 in der ersten, oberen Betätigungsstellung, bzw. Ausgangsstellung gehalten, in der das Belüftungsventil geöffnet ist. Die Rückstellfeder 21, die um den Ventilabschnitt 19b angeordnet ist, stützt sich dazu an der Rückseite des Betätigungskopfes 19a und am Boden der Aufnahmebohrung 13, und zwar um den dort ausgebildeten Ringwall 13b ab, um ein Ausweichen der Feder 21 bei Belastung zu vermeiden. An der stirnseitigen Öffnung der Aufnahmebohrung 13 liegt ein aufgeweiteter Absatz 13a vor, in dem ein radial einkragender Haltering 23 angeordnet ist, der den Betätigungskopf 19a und damit den Betätigungsstift 19 in der Aufnahmebohrung 13 hält.

In **Fig. 2** ist der erfindungsgemäße in die Öffnung 2' eines Behälters 2 eingesetzte Ventileinsatz 1 im Auslieferungszustand dargestellt, in dem eine Schutzkappe 5 zum Schutz vor Staub und Verschmutzung des Ventileinsatzes 1 sowie als Originalitätssicherung angeordnet ist. Die Schutzkappe 5 kann, um für den Kunden sicherzustellen, dass kein vorheriges Öffnen erfolgt ist, gegebenenfalls so ausgebildet sein, dass sie nicht zerstörungsfrei entfernt werden kann. Hierfür kann beispielsweise eine mittels Perforierungen an der Mantelwand der Kappe vorliegende Lasche vorgesehen sein, die zum Öffnen der Kappe abgerissen/aufgerissen werden muss.

In **Fig. 3** ist die Schutzkappe 5 von dem Ventileinsatz 1 entfernt dargestellt, so dass auf dem Ventileinsatz 1 eine nicht dargestellte Zapfarmatur angeschlossen werden kann. Eine für den Ventileinsatz geeignete Zapfarmatur weist entsprechend angeordnete Elemente wie Gas- bzw. CO₂-Anschluss, Auslaufrohr und Betätigungselement auf und ist so gestaltet, dass die Belüftungsbohrung 14 mit der Umgebungsluft kommunizieren kann. Die Elemente der Zapfarmatur sind so ausgebildet, dass sie mit den jeweiligen Aufnahmebohrungen 11, 13 verbunden werden können und mit dem Betätigungsstift 19 in Wirkverbindung treten können, der in **Fig. 3** noch in der Ausgangsstellung, der ersten, oberen Betätigungsstellung, angeordnet ist, in der das Belüftungsventil geöffnet ist und Strömungsweg a durch die Belüftungsbohrung 4, Aufnahmebohrung 13, oberen Bohrungsabschnitt 15 und die Zapfanschlussbohrung 16 in ein nicht dargestelltes Auslaufrohr einer Zapfarmatur freigegeben ist. Zapfventil und CO₂-Rückschlagventil sind geschlossen.

Mit dem Anschluss des Ventileinsatzes 1 an eine Druckgas- bzw. CO₂-Quelle über die Anschlussbohrung 11 und dem gegebenenfalls erforderlichen Öffnen eines Verschlusses der Druckgas- bzw. CO₂-Quelle strömt unter Druck stehendes Gas durch die Anschlussbohrung 11 ein und sorgt für das Öffnen des Rückschlagventils 18, wie in **Fig. 4** dargestellt ist, sodass das Druckgas (CO₂) in den Behälter 2 einströmt, bis dort der gewünschte, vorbestimmte Druck erreicht ist und sich das Rückschlagventil 18 wieder schließt. Währenddessen ist der Betätigungsstift 19 nach wie vor in seiner Ausgangsstellung, in der Strömungsweg a (Belüftung des - nicht dargestellten - Auslaufrohrs) freigegeben und Strömungsweg b (Zapfen) verschlossen ist.

Nachdem der Behälter 2 bespannt worden ist und das Rückschlagventil 18 geschlossen ist, wird, wie in **Fig. 5** zu sehen, der Betätigungsstift 19 betätigt, so dass er die mittlere, zweite Betätigungsstellung einnimmt, in der sowohl das Belüftungsventil als auch das Zapfventil geschlossen sind. Hierbei wird der Betätigungsstift 19 nur soweit nach unten bewegt, dass der Ventilabschnitt 19b mit dem Gleitdichtring 22 im Ventilsitz 15a, d. h. in einem oberen Bereich des Ventilsitzes 15a angeordnet ist, und der Stößelabschnitt 19c des Betätigungsstifts 19 mit dem Zapfenabschnitt 19d vollständig in die Ausnehmung im Dichtsitzabschnitt 20a des Zapfventilteils 20 eingetaucht ist, aber noch nicht darauf einwirkt.

Hierdurch wird sichergestellt, dass, wenn der Betätigungsstift 19, wie in **Fig. 6** dargestellt, in die dritte, untere Betätigungsstellung überführt wird, das Zapfventil zu öffnen, das Belüftungsventil bzw. Strömungsweg a sicher verschlossen ist: Der Ventilabschnitt 19b liegt mit dem Gleitdichtring 22 in einem unteren Bereich des Ventilsitzes 15a vor, wenn das Zapfventilteil 20 durch die Einwirkung des Betätigungsstifts 19, der mit seinem Zapfenabschnitt 19d in die Ausnehmung im Dichtsitzabschnitt 20a eingreift, aus seinem Ventilsitz 17a gedrückt wird, und so Strömungsweg b aus dem Behälter 2 durch das Steigrohr 26, den unteren Bohrungsabschnitt 17, den verengten Abschnitt des Ventilsitzes 17a, durch den unteren Abschnitt des oberen Bohrungsabschnitts 15 in die radiale Zapfanschlussbohrung 16 und das dort angeschlossene Auslaufrohr (nicht dargestellt). Das in **Fig. 6** geschlossen dargestellte Rückschlagventil 18 öffnet bei Bedarf, um bei Druckabfall im Behälter 2, der beim Zapfen entsteht, weiteres Druckgas (CO₂) in den Behälter 2 strömen zu lassen.

Wenn der Zapfvorgang beendet ist, wird die Betätigung des Betätigungsstifts 19 gelöst, so dass dieser über die mittlere Stellung, in der Strömungsweg b wieder verschlossen wird, indem das Zapfventilteil 20 infolge der Rückstellkraft der darauf wirkenden Feder 21 wieder in den Ventilsitz 17a gedrückt wird, in die obere Ausgangsstellung durch die Rückstellkraft der auf den Betätigungsstift 19 wirkenden Feder 21 zurückkehrt, sodass der Strömungsweg a zur Belüftung der radialen Zapfanschlussbohrung 16 und des daran anschließenden Auslaufrohrs geöffnet wird, wodurch die Produktreste im Auslaufrohr unmittelbar im Anschluss an den Zapfvorgang auslaufen können und nicht langsam aus dem Auslaufrohr nachtropfen.

Der erfindungsgemäße Ventileinsatz und der damit ausgerüstete Behälter sind nicht auf die beispielhaft in Bezug auf die Figuren dargestellte Ausführungsform beschränkt - Modifikationen und Abwandlungen der dargestellten Ausführungsform im Rahmen des durch die Ansprüche definierten Schutzumfangs sind für den Fachmann naheliegend.

### BEZUGSZEICHENLISTE

- 1: Ventileinsatz
- 10: Stopfenkörper
- 10a: unterer Abschnitt
- 10b: oberer Abschnitt
- 10c: außenumfängliche Nut
- 10': behälterabgewandte Stirnseite
- 11: Aufnahmebohrung für CO₂-Anschlussleitung/-rohr
- 12: Zylinderbohrung für CO₂-Ventil
- 12a: Ventilsitz CO₂-Ventil
- 13: Aufnahmebohrung für Betätigungsstift
- 13a: aufgeweiteter Absatz für Rastring
- 13b: Ringwall
- 14: Belüftungsbohrung
- 15: oberer Bohrungsabschnitt für Betätigungsstift
- 15a: Belüftungsventilsitz
- 16: Zapfanschlussbohrung für Auslaufleitung/-rohr
- 17: unterer Bohrungsabschnitt für Zapfventil
- 17a: durchmesserverjüngter Abschnitt
- 17b: Absatz, Zapfventilsitz
- 18: Rückschlagventil CO₂
- 18a: Zapfenabschnitt
- 18b: Kolbenabschnitt
- 19: Betätigungsstift - Belüftungsventilteil
- 19a: Betätigungskopf/Rückseite Federanlage
- 19b: Belüftungsventilabschnitt
- 19c: Stößelabschnitt
- 19d: Zapfenabschnitt
- 20: Zapfventilteil
- 20a: Dichtsitzabschnitt
- 20b: Buchsenabschnitt für Feder
- 21: (Schrauben-)Feder
- 22: Gleit-Dichtring
- 23: Haltering
- 24: Haltering
- 25: behälterseitiger Stopfen
- 25a: Bohrung
- 25b: Zapfenabschnitt
- 25c: Federanschlag
- 26: Steigrohr
- 2: Behälter
- 3: Rastring für Deckelverbindung
- 3a: Rastringhaken
- 3b: Ringscheibe
- 3c: Ringwall
- 4: Ringflansch
- 4a: Flanschkragen
- 4b: gewölbte Hülse
- 5: Schutzkappe

## Patentansprüche

1. Ventileinsatz (1) zur Anordnung in einer Öffnung (2') eines Behälters (2), wobei der Ventileinsatz (1) einen rotationssymmetrischen Stopfenkörper (10) mit zumindest zwei axialen Bohrungen zur Bereitstellung von Strömungswegen in den und aus dem Behälter (2) aufweist, wobei jeder Strömungsweg mittels eines betätigbaren federbelasteten Ventils öffen- und verschließbar ist, **gekennzeichnet dadurch, daß** eine erste der axialen Bohrungen nicht zentrisch angeordnet ist und zwischen einem oberen Bohrungsabschnitt (15) und einem damit fluchtenden unteren Bohrungsabschnitt (17) einen durchmesserverengten Abschnitt (17a) und einen den unteren Bohrungsabschnitt (17) begrenzenden Absatz (17b) aufweist, wobei sich an den oberen Bohrungsabschnitt (15) eine durchmesservergrößerte Aufnahmebohrung (13) anschließt, die sich zu einer Stirnseite (10') des Stopfenkörpers (10) erstreckt,
wobei der Stopfenkörper (10) eine erste radiale Bohrung (14), die in die Aufnahmebohrung (13) mündet, und axial dazu beabstandet eine zweite radiale Bohrung (16), die in den oberen Bohrungsabschnitt (15) mündet, aufweist, und
wobei der Ventileinsatz (1) eine zusammenwirkende Ventilkombination aus einem ersten Ventil mit einem ersten Ventilsitz (15a), der in dem oberen Bohrungsabschnitt (15) zwischen der Aufnahmebohrung (13) und der Einmündung der zweiten radialen Bohrung (16) vorliegt, und einem zweiten Ventil mit einem zweiten Ventilsitz aufweist, der durch den Absatz (17b) zum durchmesserverengten Abschnitt (17a) gebildet wird, wobei mittels der zusammenwirkenden Ventilkombination zwei Strömungswege (a,b) gemeinsam oder wechselweise verschließbar sind, wobei sich
- ein erster Strömungsweg (a) von der ersten radialen Bohrung (14) durch die Aufnahmebohrung (13) über den oberen Bohrungsabschnitt (15) in die zweite radiale Bohrung (16) und
- ein zweiter Strömungsweg (b) von dem unteren Bohrungsabschnitt (17) durch den durchmesserverengten Abschnitt (17a) über den oberen Bohrungsabschnitt (15) in die zweite radiale Bohrung (16)
erstrecken.

2. Ventileinsatz (1) nach Anspruch 1,
**dadurch gekennzeichnet, dass**
das erste Ventil durch einen Betätigungsstift (19) mit einem Betätigungskopf (19a), einem Ventilabschnitt (19b) und einem Stößelabschnitt (19c) gebildet wird, der axial bewegbar in der Aufnahmebohrung (13) und dem oberen Bohrungsabschnitt (15), der den ersten Ventilsitz (15a) aufweist, angeordnet ist, und
das zweite Ventil durch ein von dem Betätigungsstift (19) separates, aber mit dem Stößelabschnitt (19c) in Wirkverbindung bringbares Zapfventilteil (20) mit einem Dichtsitzabschnitt (20a) gebildet wird, der axial bewegbar in dem unteren Bohrungsabschnitt (17) und dem durchmesserverengten Abschnitt (17a), die den zweiten Ventilsitz (17b) bilden, angeordnet ist,
wobei der Betätigungsstift (19) zwischen drei Betätigungsstellungen bewegbar ist, wobei
- in einer ersten, oberen Betätigungsstellung, bei der der Ventilabschnitt (19b) in der Aufnahmebohrung (13) vorliegt und der Stößelabschnitt (19c) von dem Zapfventilteil (20) beabstandet ist, der erste Strömungsweg (a) freigegeben und der zweite Strömungsweg (b) verschlossen ist, und
- in einer zweiten, mittleren Betätigungsstellung, bei der der Ventilabschnitt (19b) in dem ersten Ventilsitz (15a) vorliegt und der Stößelabschnitt (19c) das Zapfventilteil (20) berührt, der erste Strömungsweg (a) und der zweite Strömungsweg (b) verschlossen sind, und
- in einer dritten, unteren Betätigungsstellung, bei der der Ventilabschnitt (19b) in dem ersten Ventilsitz (15a) vorliegt und das Zapfventilteil (20) durch die Zusammenwirkung mit dem Stößelabschnitt (19c) von dem zweiten Ventilsitz (17b) beabstandet vorliegt, der erste Strömungsweg (a) verschlossen und der zweite Strömungsweg (b) freigegeben ist.

3. Ventileinsatz (1) nach Anspruch 1 oder 2,
**dadurch gekennzeichnet, dass**
der Stopfenkörper (10) eine weitere axiale, nicht zentrisch angeordnete Bohrung (11, 12) zur Bereitstellung eines weiteren Strömungswegs aufweist, wobei in einem unteren Bohrungsabschnitt (12) dieser weiteren Bohrung (11,12) ein Ventil (18) axial bewegbar angeordnet ist.

4. Ventileinsatz (1) nach zumindest einem der Ansprüche 1 bis 3,
**dadurch gekennzeichnet, dass**
um den Ventilabschnitt (19b) eine Rückstellfeder (21) angeordnet ist, die sich an einer Rückseite des Kopfabschnitts (19a) und an einem zwischen dem oberen Bohrungsabschnitt (15) und der durchmesservergrößerten Aufnahmebohrung (13) ausgebildeten Absatz und um einen Ringwall (13b) abstützt, der konzentrisch auf dem Absatz in der Aufnahmebohrung (13) ausgebildet ist, und/oder der Ventilabschnitt (19b) eine Ringnut mit einem darin angeordneten Gleitdichtring (22) aufweist.

5. Ventileinsatz (1) nach Anspruch 4,
**dadurch gekennzeichnet, dass**
der Ringwall (13b) einen Anschlag für den Kopfabschnitt (19a) in der dritten Betätigungsstellung bereitstellt.

6. Ventileinsatz (1) nach zumindest einem der Ansprüche 3 bis 5,
**dadurch gekennzeichnet, dass**
der Ventileinsatz (1) einen behälterseitigen Stopfen (25) mit Zapfenabschnitten (25b) aufweist, die in die unteren Bohrungsabschnitte (12, 17) hineinragend angeordnet sind, wobei die Zapfenabschnitte (25b) einen Anschlag (25c) für Rückstellfedern (21) des Zapfventilteils (20) und des Rückschlagventils (18) bereitstellen, und wobei Bohrungen (25a) durch den Stopfen (25) und durch die Zapfenabschnitte (25b) die durch die unteren Bohrungsabschnitte (12, 17) bereitgestellten Strömungswege fortsetzen.

7. Ventileinsatz (1) nach Anspruch 6,
**dadurch gekennzeichnet, dass**
in einer der Bohrungen (25a), die sich durch den Zapfenabschnitt (25b) erstreckt, der dem zum Zapfventilteil (20) führenden unteren Bohrungsabschnitt (17) zugeordnet ist, ein Steigrohr (26) angeordnet ist.

8. Ventileinsatz (1) nach zumindest einem der Ansprüche 2 bis 6,
**dadurch gekennzeichnet, dass**
der Stößelabschnitt (19c) an seinem dem Zapfventilteil (20) zugewandten Ende als durchmesserreduzierter Zapfenabschnitt (19d) ausgebildet ist und der Dichtsitzabschnitt (20a) eine zu dem Zapfenabschnitt (19d) korrespondierende Aufnahmebohrung aufweist.

9. Ventileinsatzanordnung (1), die einen Ventileinsatz (1) zur Anordnung in einer Öffnung (2') eines Behälters (2) und eine Befestigungsvorrichtung zur Befestigung des Ventileinsatzes (1) in einer Öffnung (2') des Behälters aufweist,
wobei der Ventileinsatz (1) einen Stopfenkörper (10) mit zumindest zwei axialen Bohrungen zur Bereitstellung von Strömungswegen in den und aus dem Behälter (2) aufweist, wobei jeder Strömungsweg mittels eines betätigbaren federbelasteten Ventils öffen- und verschließbar ist, **dadurch gekennzeichnet, dass** der Ventileinsatz (1) ein Ventileinsatz (1) nach zumindest einem der Ansprüche 1 bis 8 ist, wobei ein Durchmesser des Stopfenkörpers (10) sich von einem oberen, behälterabgewandten Abschnitt (10b) unter Ausbildung einer radialen Stufe unterhalb der radialen Bohrung (16) zu einem unteren behälterzugewandten Abschnitt (10a) verringert, in den eine außenumfängliche Nut (10c) eingebracht ist,
und
die Befestigungsvorrichtung einen Ringflansch (4) mit einer Hülse (4b), die sich axial von einem Flanschkragen (4a) erstreckt und eine umfängliche nach innen weisende Wölbung aufweist,
und einen Rastring (3) aufweist, bei dem sich von einer Ringscheibe (3b) in axialer Richtung vom Innenumfang radial nach innen weisende Rastringhaken (3a) und im Bereich des Außenumfangs ein Ringwall (3c) erstrecken,
wobei die Hülse (4b) um den unteren behälterzugewandten Abschnitt (10a) des Stopfenkörpers (10) angeordnet ist und zwischen dem Flanschkragen (4a) und der radialen Stufe des Stopfenkörpers (10) die Ringscheibe (3b) des Rastrings (3) angeordnet ist, und wobei der Ringwall (3c) den Flanschkragen (4a) einfasst und die Rastringhaken (3a) unter der Wölbung der Hülse (4b) in die außenumfängliche Nut (10c) eingreifen.

10. Behälter (2) mit einem in einer Öffnung (2') des Behälters (2) angeordneten Ventileinsatz, der zumindest zwei mittels eines betätigbaren federbelasteten Ventils öffen- und verschließbare Strömungswege in den und aus dem Behälter (2) bereitstellt,
**dadurch gekennzeichnet, dass**
der Ventileinsatz ein Ventileinsatz (1) nach zumindest einem der Ansprüche 1 bis 8 ist.

11. Behälter (2) nach Anspruch 10,
**dadurch gekennzeichnet, dass**
der Ventileinsatz (1) Teil einer Ventileinsatzanordnung (1) nach Anspruch 9 ist.

## Claims

1. A valve insert (1) for arrangement in an opening (2') of a container (2), wherein the valve insert (1) has a rotationally symmetric plug body (10) with at least two axial bores for providing flow paths into and out of the container (2), wherein each flow path can be opened and closed by means of an actuatable spring-loaded valve, **characterised in that**
- a first one of the axial bores is non-centrically arranged and, between an upper bore section (15) and a lower bore section (17) aligned therewith, has a diameter-reduced section (17a) and a shoulder (17b) limiting the lower bore section (17), wherein a diameter-increased receiving bore (13) adjoins the upper bore section (15), said diameter-increased receiving bore (13) extending to a front side (10') of the plug body (10),
- wherein the plug body (10) has a first radial bore (14) opening into the receiving bore (13) and a second radial bore (16) axially spaced apart therefrom and opening into the upper bore section (15), and
- wherein the valve insert (1) has a cooperating valve combination consisting of a first valve with a first valve seat (15a) that is present in the upper bore section (15) between the receiving bore (13) and the mouth of the second radial bore (16), and a second valve with a second valve seat that is formed by the shoulder (17b) towards the diameter-reduced section (17a), wherein two flow paths (a, b) can be closed commonly or alternately by means of the cooperating valve combination, wherein
- a first flow path (a) extends from the first radial bore (14), through the receiving bore (13), across the upper bore section (15) and into the second radial bore (16), and
- a second flow path (b) extends from the lower bore section (17), through the diameter-reduced section (17a), across the upper bore section (15) and into the second radial bore (16).

2. The valve insert (1) according to claim 1,
**characterised in that**
the first valve is formed by an actuation pin (19) with an actuation head (19a), a valve section (19b) and a plunger section (19c), which is arranged axially movable in the receiving bore (13) and the upper bore section (15) having the first valve seat (15a), and
the second valve is formed by a nozzle part (20) having a seal seat section (20a), said nozzle part (20) being separate from the actuation pin (19) but being able to be brought into an operable connection with the plunger section (19c), said seal seat section (20a) being arranged axially movable in the lower bore section (17) and the diameter-reduced section (17a), said sections forming the second valve seat (17b), wherein the actuation pin (19) is movable between three actuating positions, wherein
- in a first upper actuating position in which the valve section (19b) is present in the receiving bore (13) and the plunger section (19c) is spaced apart from the nozzle part (20), the first flow path (a) is released and the second flow path (b) is closed, and
- in a second central actuating position in which the valve section (19b) is present in the first valve seat (15a) and the plunger section (19c) contacts the nozzle part (20), the first flow path (a) and the second flow path (b) are closed, and
- in a third lower actuating position in which the valve section (19b) is present in the first valve seat (15a) and the nozzle part (20), by the cooperation with the plunger section (19c), is present spaced apart from the second vale seat (17b), the first flow path (a) is closed and the second flow path (b) is released.

3. The valve insert (1) according to claim 1 or 2,
**characterised in that**
the plug body (10) has a further axial non-centrically arranged bore (11, 12) for providing a further flow path, wherein a valve (18) is arranged axially movable in a lower bore section (12) of this further bore (11, 12).

4. The valve insert (1) according to at least any one of claims 1 to 3,
**characterised in that**
a return spring (21) is arranged about the valve section (19b), said return spring (21) being supported against a rear side of the head section (19a) and against a shoulder formed between the upper bore section (15) and the diameter-increased receiving bore (13) and about a ring wall (13b) which is formed concentrically on the shoulder in the receiving bore (13), and/or
the valve section (19b) has an annular groove with a slide seal ring (22) arranged therein.

5. The valve insert according to claim 4,
**characterised in that**
the ring wall (13b) provides a stop for the head section (19a) in the third actuating position.

6. The valve insert (1) according to at least any one of claims 3 to 5,
**characterised in that**
the valve insert (1) has a container-sided plug (25) with stud sections (25b) which are arranged to project into the lower bore sections (12, 17), wherein the stud sections (25b) provide a stop (25c) for return springs (21) of the nozzle part (20) and of the check valve (18), and wherein bores (25a) through the plug (25) and through the stud sections (25b) continue the flow paths provided by the lower bore sections (12, 17).

7. The valve insert (1) according to claim 6,
**characterised in that**
a riser pipe (26) is arranged in one of the bores (25a) extending through the stud section (25b) that is allocated to the lower bore section (17) leading to the nozzle part (20).

8. The valve insert (1) according to at least any one of claims 2 to 6,
**characterised in that**
the plunger section (19c), at its end facing the nozzle part (20), is formed as a diameter-reduced stud section (19d) and the seal seat section (20a) has a receiving bore corresponding to the stud section (19d).

9. A valve insert arrangement (1) having a valve insert (1) for arrangement in an opening (2') of a container (2) and a mounting device for mounting the valve insert (1) in an opening (2') of the container,
wherein the valve insert (1) has a plug body (10) with at least two axial bores for providing flow paths into and out of the container (2), wherein each flow path can be opened and closed by means of an actuatable spring-loaded valve,
**characterised in that**
the valve insert (1) is a valve insert (1) according to at least any one of claims 1 to 8, wherein a diameter of the plug body (10) decreases from an upper section (10b) facing away from the container, while forming a radial step below the radial bore (16), towards a lower section (10a) facing the container, with an outer circumferential groove (10c) being placed in said section (10a),
and
the mounting device has an annular flange (4) with a sleeve (4b) axially extending from a flange collar (4a) and having a circumferential inward facing bulge,
and has a detent ring (3) in which detent ring hooks (3a) facing radially inward from the inner perimeter extend from an annular disc (3b) in an axial direction and a ring wall (3c) extends therefrom in the region of the outer perimeter,
wherein the sleeve (4b) is arranged about the lower section (10a) of the plug body (10), said section (10a) facing the container, and the annular disc (3b) of the detent ring (3) is arranged between the flange collar (4a) and the radial step of the plug body (10), and wherein the ring wall (3c) encloses the flange collar (4a) and the detent ring hooks (3a) below the bulge of the sleeve (4b) engage the outer circumferential groove (10c).

10. A container (2) having a valve insert arranged in an opening (2') of the container (2), said valve insert providing at least two flow paths into and out of the container (2), wherein said flow paths can be opened and closed by means of an actuatable spring-loaded valve,
**characterised in that**
the valve insert is a valve insert (1) according to at least any one of claims 1 to 8.

11. The container (2) according to claim 10,
**characterised in that**
the valve insert (1) is a part of a valve insert arrangement (1) according to claim 9.

## Revendications

1. Insert de soupape (1) pour l'agencement dans une ouverture (2') d'un récipient (2), dans lequel l'insert de soupape (1) présente un corps de bouchon (10) à symétrie de rotation avec au moins deux alésages axiaux pour la mise à disposition de voies d'écoulement dans le et hors du récipient (2), dans lequel chaque voie d'écoulement peut être ouverte et fermée au moyen d'une soupape sollicitée par un ressort, pouvant être actionnée,
**caractérisé en ce que**
un premier des alésages axiaux n'est pas disposé de manière centrique et présente entre une section d'alésage supérieure (15) et une section d'alésage inférieure (17) alignée avec celle-ci une section au diamètre rétréci (17a) et un gradin (17b) limitant la section d'alésage inférieure (17), dans lequel un alésage de réception au diamètre agrandi (13) qui s'étend vers un côté frontal (10') du corps de bouchon (10) se raccorde à la section d'alésage supérieure (15),
dans lequel le corps de bouchon (10) présente un premier alésage radial (14) qui débouche dans l'alésage de réception (13) et de manière écartée axialement par rapport à celui-ci un second alésage radial (16) qui débouche dans la section d'alésage supérieure (15), et
dans lequel l'insert de soupape (1) présente une combinaison de soupapes conjuguée constituée d'une première soupape avec un premier siège de soupape (15a) qui est présent dans la section d'alésage supérieure (15) entre l'alésage de réception (13) et l'embouchure du second alésage radial (16), et d'une seconde soupape avec un second siège de soupape qui est formé par le gradin (17b) vers la section au diamètre rétréci (17a), dans lequel deux voies d'écoulement (a, b) peuvent être fermées ensemble ou alternativement au moyen de la combinaison de soupapes conjuguée, dans lequel
- une première voie d'écoulement (a) s'étend du premier alésage radial (14) à travers l'alésage de réception (13) par le biais de la section d'alésage supérieure (15) dans le second alésage radial (16), et
- une seconde voie d'écoulement (b) s'étend de la section d'alésage inférieure (17) à travers la section au diamètre rétréci (17a) par le biais de la section d'alésage supérieure (15) dans le second alésage radial (16).

2. Insert de soupape (1) selon la revendication 1,
**caractérisé en ce que**
la première soupape est formée par une tige d'actionnement (19) avec un corps d'actionnement (19a), une section de soupape (19b) et une section de piston (19c) qui est disposée de manière mobile axialement dans l'alésage de réception (13) et la section d'alésage supérieure (15) qui présente le premier siège de soupape (15a), et
la seconde soupape est formée par une partie de soupape de tirage (20) séparée de la tige d'actionnement (19) mais pouvant être amenée en connexion active avec la section de piston (19c) avec une section de siège d'étanchéité (20a) qui est disposée de manière mobile axialement dans la section d'alésage inférieure (17) et la section au diamètre rétréci (17a) qui forment le second siège de soupape (17b), dans lequel la tige d'actionnement (19) est mobile entre trois positions d'actionnement, dans lequel
- dans une première position d'actionnement supérieure dans laquelle la section de soupape (19b) est présente dans l'alésage de réception (13) et la section de piston (19c) est écartée de la partie de soupape de tirage (20), la première voie d'écoulement (a) est libérée et la seconde voie d'écoulement (b) est fermée, et
- dans une deuxième position d'actionnement centrale dans laquelle la section de soupape (19b) est présente dans le premier siège de soupape (15a) et la section de piston (19c) touche la partie de soupape de tirage (20), la première voie d'écoulement (a) et la seconde voie d'écoulement (b) sont fermées, et
- dans une troisième position d'actionnement inférieure dans laquelle la section de soupape (19b) est présente dans le premier siège de soupape (15a) et la partie de soupape de tirage (20) est présente de manière écartée du second siège de soupape (17b) par la coopération avec la section de piston (19c), la première voie d'écoulement (a) est fermée et la seconde voie d'écoulement (b) est libérée.

3. Insert de soupape (1) selon la revendication 1 ou 2,
**caractérisé en ce que**
le corps de bouchon (10) présente un autre alésage axial (11, 12) non disposé de manière centrique pour la mise à disposition d'une autre voie d'écoulement, dans lequel une soupape (18) est disposée de manière mobile axialement dans une section d'alésage inférieure (12) de cet autre alésage (11, 12).

4. Insert de soupape (1) selon au moins une des revendications 1 à 3,
**caractérisé en ce que**
un ressort de rappel (21), qui s'appuie sur un côté arrière de la section de tête (19a) et sur un gradin réalisé entre la section d'alésage supérieure (15) et l'alésage de réception au diamètre agrandi (13) et autour d'une paroi annulaire (13b) qui est réalisée de manière concentrique sur la gradin dans l'alésage de réception (13), est disposé autour de la section de soupape (19b), et/ou
la section de soupape (19b) présente une rainure annulaire avec un anneau d'étanchéité coulissant (22) disposé en son sein.

5. Insert de soupape (1) selon la revendication 4,
**caractérisé en ce que**
la paroi annulaire (13b) met à disposition une butée pour la section de tête (19a) dans la troisième position d'actionnement.

6. Insert de soupape (1) selon au moins une des revendications 3 à 5,
**caractérisé en ce que**
l'insert de soupape (1) présente un bouchon côté récipient (25) avec des sections de tourillon (25b) qui sont disposées en avançant dans les sections d'alésage inférieures (12, 17), dans lequel les sections de tourillon (25b) mettent à disposition une butée (25c) pour des ressorts de rappel (21) de la partie de soupape de tirage (20) et de la soupape de non-retour (18), et dans lequel des alésages (25a) à travers le bouchon (25) et à travers les sections de tourillon (25b) prolongent les voies d'écoulement mises à disposition par les sections d'alésage inférieures (12, 17).

7. Insert de soupape (1) selon la revendication 6,
**caractérisé en ce que**
une conduite montante (26) est disposée dans un des alésages (25a) qui s'étend à travers la section de tourillon (25b) qui est associée à la section d'alésage inférieure (17) menant à la partie de soupape de tirage (20).

8. Insert de soupape (1) selon au moins une des revendications 2 à 6,
**caractérisé en ce que**
la section de piston (19c) est réalisée à son extrémité tournée vers la partie de soupape de tirage (20) en tant que section de tourillon au diamètre réduit (19d) et la section de siège d'étanchéité (20a) présente un alésage de réception correspondant à la section de tourillon (19d).

9. Agencement d'insert de soupape (1) qui présente un insert de soupape (1) pour l'agencement dans une ouverture (2') d'un récipient (2) et un dispositif de fixation pour la fixation de l'insert de soupape (1) dans une ouverture (2') du récipient, dans lequel l'insert de soupape (1) présente un corps de bouchon (10) avec au moins deux alésages axiaux pour la mise à disposition de voies d'écoulement dans le et hors du récipient (2), dans lequel chaque voie d'écoulement peut être ouverte et fermée au moyen d'une soupape sollicitée par un ressort, pouvant être actionnée,
**caractérisé en ce que**
l'insert de soupape (1) est un insert de soupape (1) selon au moins une des revendications 1 à 8, dans lequel un diamètre du corps de bouchon (10) réduit d'une section supérieure (10b) détournée du récipient en réalisant un gradin radial en dessous de l'alésage radial (16) à une section inférieure (10a) tournée vers le récipient dans laquelle une rainure périphérique externe (10c) est introduite, et
le dispositif de fixation présente une bride annulaire (4) avec un manchon (4b) qui s'étend axialement depuis un rebord de bride (4a) et présente une courbure périphérique tournée vers l'intérieur,
et un anneau d'encliquetage (3) dans lequel des crochets d'anneau d'encliquetage (3a) tournés radialement vers l'intérieur s'étendent depuis un disque annulaire (3b) en direction axiale de la périphérie interne et une paroi annulaire (3c) s'étend dans la région de la périphérie externe,
dans lequel le manchon (4b) est disposé autour de la section inférieure (10a) tournée vers le récipient du corps de bouchon (10) et le disque annulaire (3b) de l'anneau d'encliquetage (3) est disposé entre le rebord de bride (4a) et le gradin radial du corps de bouchon (10), et dans lequel la paroi annulaire (3c) encadre le rebord de bride (4a) et les crochets d'anneau d'encliquetage (3a) s'engrènent dans la rainure périphérique externe (10c) avec la courbure du manchon (4b).

10. Récipient (2) avec un insert de soupape disposé dans une ouverture (2') du récipient (2) qui met à disposition au moins deux voies d'écoulement dans le et hors du récipient (2) pouvant être ouvertes et fermées au moyen d'une soupape sollicitée par un ressort, pouvant être actionnée,
**caractérisé en ce que**
l'insert de soupape est un insert de soupape (1) selon au moins une des revendications 1 à 8.

11. Récipient (2) selon la revendication 10,
**caractérisé en ce que**
l'insert de soupape (1) fait partie d'un agencement d'insert de soupape (1) selon la revendication 9.
